# EUROPÄISCHE PATENTSCHRIFT

(11) **EP 1 002 325 B1**
(45) Veröffentlichungstag und Bekanntmachung des Hinweises auf die Patenterteilung: **20.03.2002**
(21) Anmeldenummer: 98948727.7
(22) Anmeldetag: 05.08.1998
(51) Int. Cl.: H01H 1/00

(54) **VERFAHREN ZUR BESTIMMUNG VON SCHALTGERÄTESPEZIFISCHEN DATEN AN KONTAKTEN IN SCHALTGERÄTEN UND/ODER VON BETRIEBSSPEZIFISCHEN DATEN IM DAMIT GESCHALTETEN NETZ**
METHOD FOR DETERMINING SWITCHGEAR-RELATED DATA IN SWITCHGEAR CONTACTS AND/OR OPERATION-RELATED DATA IN A CONNECTED NETWORK
PROCEDE POUR DETERMINER DES DONNEES SPECIFIQUES D'APPAREILS DE COMMUTATION AU NIVEAU DE CONTACTS INSTALLES DANS LESDITS APPAREILS DE COMMUTATION ET/OU DONNEES SPECIFIQUES DE FONCTIONNEMENT DANS UN RESEAU COMMUTE DE FAçON CORRESPONDANTE

(30) Priorität: 07.08.1997 DE 19734224
(43) Veröffentlichungstag der Anmeldung: 24.05.2000
(73) Patentinhaber: SIEMENS AKTIENGESELLSCHAFT, 80333 München (DE)
(72) Erfinder: POHL, Fritz, D-91334 Hemhofen (DE); ELSNER, Norbert, D-91088 Bubenreuth (DE)
(86) Internationale Anmeldenummer: DE9802247
(87) Internationale Veröffentlichungsnummer: WO9908301

(56) Entgegenhaltungen:
- EP-A- 0 193 732
- EP-A- 0 694 937
- DE-A- 19 603 310
- DE-A- 19 603 319

## Beschreibung

Die Erfindung bezieht sich auf ein Verfahren zur Bestimmung von schaltgerätespezifischen Daten an Kontakten in Schaltgeräten, insbesondere Schützkontakten, und/oder zur Bestimmung von betriebsspezifischen Daten im damit geschalteten Netz gemäß dem Oberbegriff des Patentanspruches 1. Daneben bezieht sich die Erfindung auch auf die zugehörige Vorrichtung zur Durchführung des Verfahrens.

In der vorveröffentlichten DE 44 27 006 A1 sowie in den nichtvorveröffentlichten DE 196 03 310 A1 und DE 196 03 319 A1 werden Verfahren zur Bestimmung der Restlebensdauer von Schützen beschrieben, bei denen aus der Zeitdifferenz zwischen dem Beginn der Ankeröffnungsbewegung und dem Kontaktöffnungsbeginn der im Verlauf der elektrischen Lebensdauer zunehmende Kontaktverschleiß erfaßt wird. Mit Hilfe eines Mikroprozessors sowie spezifisch angepaßter elektronischer Schaltungen zur Erfassung der benötigten Meßgrößen wird dabei der aktuellen Wert des sog. Kontakt-Durchdruckes bestimmt, welcher durch Abbrand von seinem Neuwert (= 100 % Restlebensdauer) auf seinen Mindestwert (= 0 % Restlebensdauer) abnimmt. Als Kontakt-Durchdruck wird diejenige Wegstrecke bezeichnet, welche der Magnetanker beim Ausschaltvorgang zwischen dem Ankeröffnungsbeginn und dem Kontaktöffnungsbeginn zurücklegt.

Davon ausgehend ist es Aufgabe der Erfindung, in die vorbeschriebenen Verfahren zusätzliche Funktionalitäten einzubinden und die zugehörige Vorrichtung zu schaffen.

Die Aufgabe ist erfindungsgemäß durch die Gesamtheit der Merkmale des Verfahrensanspruches 1 gelöst. Eine zugehörige Vorrichtung ergibt sich aus dem nebengeordneten Vorrichtungsanspruch 15. Weiterbildungen des erfindungsgemäßen Verfahrens und der zugehörigen Vorrichtung sind in den Unteransprüchen angegeben.

Im Rahmen der vorliegenden Erfindung kann die vorhandene Elektronik einerseits dazu benutzt werden, bestimmte Störzustände bei der Restlebensdauererfassung zu erkennen und eine Fehlauswertung zu vermeiden, sowie andererseits für eine Schaltgeräteüberwachung nützliche Daten zu gewinnen, wie bestimmte Zustände des Schaltgerätes oder des damit geschalteten elektrischen Netzes. Mit dieser Funktionserweiterung ist erreicht, daß die weiteren Meßdaten mit geringstem Zusatzaufwand gewonnen und mit einem üblicherweise bereits vorhandenen Mikroprozessor ausgewertet werden können.

Mit der Erfindung ist also die Erfassung zusätzlicher Zustände am Schaltgerät und/oder am elektrischen Netz mit Hilfe der vorhandenen 'Restlebensdauerelektronik' möglich. Diese ohne oder nur mit geringem zusätzlichen technischen Aufwand erfaßbaren Zustände sind bei Verwendung speziell eines Schützes als Schaltgerät vorzugsweise:
1. Erfassung 'Schützantrieb elektrisch Ein/Aus'
2. Anzahl der Schaltspiele
3. Erfassung 'Phasenausfall'
4. Erfassung `Netzspannungsausfall'
5. Erfassung 'Kontaktverschweißen'
6. Erfassung 'Kurzschluß'

Dabei betreffen die Punkte 1, 2 und 5 schaltgerätespezifische Daten des als Schaltgerät verwendeten Schützes und die Punkte 3, 4 und 6 betriebsspezifische Daten im damit geschalteten Netz.

Bei Phasenausfall liegt die Spannung am künstlichen Sternpunkt nicht auf Nullpotential, sondern es steht Wechselspannung an mit der Amplitude ½ U_{Strang} bei zwei intakten Phasen oder 1 U_{Strang} bei einer intakter Phase. Die elektronische Auswerteschaltung für das Kontaktöffnen erzeugt daher trotz geschlossener Brückenkontakte ein periodisches Ausgangssignal, woraus im Normalfall eine Fehlauswertung der Restlebensdauer durch eine fehlerhaft bestimmte Zeitdifferenz folgen würde.

Letzteres Problem wird nun dadurch gelöst, daß der Mikroprozessor vorteilhafterweise die Auswertung der Restlebensdauer sperrt, wenn die beiden Zustände 'Schütz eingeschaltet' und 'Phasenausfall' gleichzeitig bestehen. Die Auswertesperre wird vom Mikroprozessor in einem vorgegebenen Zeitintervall aktualisiert und bei unverändertem Zustand im jeweils folgenden Intervall fortgesetzt. Als Intervallänge bietet sich der Maximalwert der Schütz-Ausschaltzeit an.

Bei Netzspannungsausfall sind dagegen alle drei Außenleiter L1, L2, L3 des Drehstromnetzes unterbrochen. Im Idealfall wäre die Sternpunktspannung auf der Lastseite des Schützes Null, gleichgültig ob das Schütz ein- oder ausgeschaltet ist. Tatsächlich verhalten sich die vom Netz getrennten, d.h. floatenden Strombahnen wie Antennen und es können Störspannungen induktiv und kapazitiv eingekoppelt werden. Die elektronische Auswerteschaltung für das Kontaktöffnen reagiert hierauf mit von den Störsignalen sporadisch erzeugten Ausgangssignalen.

Auch hier wird durch den Mikroprozessor die Auswertung der Restlebensdauer gesperrt, wenn die beiden Zustände 'Schütz eingeschaltet' und 'Netzspannungsausfall' gleichzeitig bestehen. Die Auswertesperre wird in analoger Weise wie oben angegeben aufrecht erhalten.

Während im allgemeinen Fall die Sternpunktspannung gegen ein Bezugspotential gemessen wird, kann in eigenerfinderischer Weiterbildung bei der Realisierung der Vorrichtung das Auftreten einer Schaltspannung als Spannungsabfall in einem Stromzweig der Sternpunktschaltung detektiert werden.

Weitere Vorteile und Einzelheiten der Erfindung ergeben sich aus der nachfolgenden Figurenbeschreibung von Ausführungsbeispielen anhand der Zeichnung. Es zeigen jeweils als Schaltbild
- Figur 1: die Erfassung der Restlebensdauer von Schützkontakten beim Ausschaltvorgang mit gleichzeitiger Ermittlung von betriebsrelevanten Daten bzw. Zuständen,
- Figur 2: die Generierung des Öffnungszeitpunktes T_{K} für die erstöffnenden Schaltkontakte von Schützen beim Ausschaltvorgang in Drehstromnetzen und Überwachung der Netzspannung durch Spannungsmessung an einem künstlichen Sternpunkt,
- Figur 3: ein Beispiel für die Restlebensdauererfassung mit integrierter Magnetosensorik,
- Figur 4: die Erfassung des Kontaktöffnens am künstlichen Sternpunkt ohne Verwendung eines weiteren Bezugspotentials und
- Figur 5: die Auswertung zur Erfassung der Strangspannungen an den Stromzweigen am künstlichen Sternpunkt gemäß Figur 4.

Gleiche bzw. gleichwirkende Elemente haben in den einzelnen Figuren gleiche Bezugszeichen. Die Figuren werden teilweise gemeinsam beschrieben.

Figur 1 zeigt die schematische Darstellung einer Einrichtung zur Erkennung der Restlebensdauer und deren Zuordnung zu einem Schütz 1. Ein Auswertegerät 100 befindet sich auf der Lastseite 10 zwischen dem Schütz und einem elektrischen Verbraucher, beispielsweise einem Motor 20 und ist über ein erstes Überwachungsmodul 101 zur Erkennung des Kontaktöffnens mit den Außenleitern L1, L2 und L3 kontaktiert. Die Überwachungseinheit 101 steuert einen Mikroprozessor 105 an, der den Kontakt-Durchdruck und zusätzliche Schaltbetriebszustände ermittelt. Dazu erhält der Mikroprozessor weitere Signale zur Überwachung des Ankeröffnens des Schützmagnetantriebes von einer Einheit 102. Der Mikroprozessor gibt die Ergebnisdaten auf eine Ausgabeeinheit 106, von der gegebenenfalls eine Ausgabe aller schaltgerätespezifischen Daten über einen Bus zur weiteren Auswertung erfolgt.

Dem Schütz ist ein Schützmagnetantrieb 5 zugeordnet, der aus einem Anker 3 mit zugehörigem Joch 4 besteht. Auf dem Joch sind Schützspulen 6 bzw. 6' angebracht. Die Spulen werden über einen Steuerschalter angesteuert. Die Spannung an den Schützmagnetspulen wird der Einheit 102 zur Überwachung des Ankeröffnens zugeführt und das Ankeröffnungssignal an die Auswerteeinheit 100 übermittelt.

Mit der beschriebenen Schaltung ist es möglich, aus den von den Überwachungsmodulen gelieferten Zeitsignalen über den Mikroprozessor 105 den aktuellen Kontaktdurchdruck und daraus die elektrische Lebensdauer der Hauptschaltstücke zu bestimmen. Zusätzlich werden nunmehr auch weitere schaltgerätespezifische Daten ermittelt, auf die eingangs bereits hingewiesen wurde. Dies sind im einzelnen:

### 1.) Schützantrieb "elektrisch Ein/Aus"

Die elektronische Schaltung zur Erfassung des Ankeröffnungsbeginns aus der Spulenspannung erzeugt bei den Nulldurchgängen der Sinus-Wechselspannung Spannungspulse. Diese Spannungspulse können dem Mikroprozessor 105 über einen Optokoppler zur direkten Auswertung zugeführt werden, oder es kann z.B. mit einer nachtriggerbaren Zeitstufe ein Rechtecksignal erzeugt werden, das mit einer vorgegebenen Verzögerung dem Wechsel des Schaltzustandes von Ein nach Aus mit dem Spannungswechsel z.B. von `hoch' nach `tief' folgt. Für die Verzögerungszeit kann die Dauer einer Netzhalbperiode vorgegeben sein.

### 2.) Anzahl der Schaltspiele

der Mikroprozessor 105 zählt hierzu z.B. die Anzahl der Signalwechsel hoch ⇒ tief der in 1.) beschriebenen Rechteckpulse.

### 3.) Phasenausfall

Der Phasenausfall wird im Einschaltzustand des Schützes 1 als periodisches Sternpunktsignal erfaßt und kann bei der Auswerteschaltung des Kontaktöffnens nach Figur 2 unmittelbar als periodisches (doppelte Netzfrequenz) Ausgangssignal vom Mikroprozessor erkannt werden.

### 4.) Netzspannungsausfall

Es wird an einem Spannungsteiler der künstlichen Sternpunktschaltung, der zwischen dem lastseitigen Meßanschluß eines Außenleiters und der Meßerde angeschlossen ist, eine zur Strangspannung proportionale Spannung abgegriffen und als digitales Signal weiterverarbeitet.

Wird im Einschaltzustand des Schützes keine derartige Spannung gemessen und erkennt der Mikroprozessor auch keinen Phasenausfall, so wird als Ergebnis ein Netzspannungsausfall angezeigt.

### 5.)Kontaktverschweißen

Das Kontaktverschweißen kann im Ausschaltzustand des Schützes bei anliegender Netzspannung erkannt werden.

Der Extremfall der dreipoligen Verschweißung wird anhand der Zustände `Schützantrieb elektrisch Aus' und `kein Netzspannungsausfall' erkannt.

Die ein- oder zweipolige Verschweißung wird als solche erkannt, wenn die Zustände `Schützantrieb elektrisch Aus' und `Phasenausfall' zusammentreffen. Die einseitige Verschweißung einer Schaltbrücke kann im Ausschaltzustand des Schützes nicht gemessen werden, da die betroffene Schaltstrecke noch elektrisch trennt. Mit hoher Wahrscheinlichkeit wird dieser Brückenkontakt jedoch im Schütz-Einschaltzustand auf der Lastseite einen Phasenausfall erzeugen. Daher ist bei der Störmeldung `Phasenausfall' der zusätzliche Hinweis auf die beiden möglichen Ursachen `Unterbrechung eines Außenleiters - oder - Schütz-Schaltpol offen' notwendig.

### 6.) Kurzschluß

Zur Kurzschlußerkennung können Stromwandler, wie sie in einem Überlastrelais eingesetzt werden, verwendet werden. Als Alternative wird beispielsweise eine Magnetosensorik verwendet, mit welcher das Überschreiten einer vorgegebenen Stromschwelle erfaßt wird. Neben Hall-Effekt Sensoren oder magnetoresistiven Sensoren können auch kostengünstige Induktivitätssensoren eingesetzt werden. Die Sensoren werden isoliert unmittelbar auf den Hauptstrombahnen angeordnet, damit das gemessene Magnetfeld dominiert und der Magnetfeldeinfluß benachbarter kurzschlußtragender Schaltgeräte vernachlässigt werden kann.

Die Kurschlußerkennung wird vom Mikroprozessor grundsätzlich mit dem Schütz-Einschaltzustand verknüpft. Im Fall eines registrierten Kurzschlusses kann der Mikroprozessor eine zusätzliche Warnmeldung herausgeben, die Schützkontakte auf Verschweißung zu kontrollieren. Insbesondere könnte eine kontrollierte Abschaltung des Schützes erfolgen, um eine Verschweißprüfung durchzuführen. Hierzu kann die Steuerphase des Schützantriebes über einen vom Mikroprozessor gesteuerten Öffner-Kontakt kurzzeitig, oder bei andauerndem Kurzschluß dauerhaft ausgeschaltet werden.

Figur 2 zeigt ein Schaltungsbeispiel zur Generierung eines Zeitsignals T_{K} beim Kontaktöffnungsbeginn der am stärksten abgebrannten Hauptkontakte. Die wesentliche Eigenschaft dieser Schaltung besteht darin, die Kontaktspannungen (Bogenspannung) eines dreipoligen Schaltgerätes im Drehstromnetz am künstlichen Sternpunkt 15 zu messen. In Ergänzung zu vorbeschriebenen Schaltungen ist nunmehr eine erweiterte Auswerteeinheit 180 zur Erfassung der Netzspannung und zur Erfassung der Sternpunktspannung vorhanden. Damit können einerseits der Zeitpunkt T_{K} für die erstöffnenden Schaltkontakte beim Ausschaltvorgang bestimmt und andererseits gleichzeitig die Netzspannung überwacht werden.

In entsprechenden Erweiterungen zum vorbeschriebenen Stand der Technik kann gemäß Figur 3 die Restlebensdauererfassung mit integrierter Magnetosensorik zwecks Kurzschlußerfassung erfolgen. Dem Schütz 1 ist hier ein Überlastrelais mit integrierter Einheit 200 zur Restlebensdauererfassung vor dem Motor 20 zwischengeschaltet, wobei die Einheiten 201, 202 und 205 den Einheiten 101, 102 und 105 aus Figur 1 entsprechen. Weiterhin ist in Figur 2 ein Modul 220 zur Überwachung von Kurzschlüssen vorhanden. Das Überwachungsmodul 220 wird von den einzelnen Leitungen zugeordneten magnetischen Sensoren 221 bis 223 angesteuert.

Aus der Tabelle "Auswertung durch logische Verknüpfung der erfaßten Signale" ergibt sich in selbsterklärender Weise, daß durch die logische Verknüpfung der anhand der Figuren 1 bis 3 im einzelnen erfaßten Signale jeweils neben der Erfassung des Abbrandes der Kontakte durch die Durchdrucküberwachung weiterhin auch die schaltgerätespezifischen Zustände angegeben werden können. Wesentlich ist dabei, daß weitestgehend auf den gleichen Aufbau der Auswerteschaltungen zurückgegriffen werden kann.

Bei der Erfassung des Ankeröffnungsbeginns aus der Spulenspannung wurde bisher die Beschaltung mit R-C-Gliedern ausgeschlossen, da dies zu einem nicht auswertbaren Verlauf der Spulenspannung führt. Als Alternativen werden Varistoren oder Zenerdioden genannt.

Es hat sich gezeigt, daß Varistoren Überspannungen nur auf etwa den 1,75-fachen Wert ihrer Nennbetriebsspannung begrenzen. Als günstiger erweisen sich Suppressor-Dioden, deren Stromspannungskennlinie scharf abknickt. Vorteilhaft ist, daß die Suppressor-Dioden, wie auch die Varistoren, im Normalbetrieb keine elektrische Leistung aufnehmen. Eine weitere Beschaltungsmöglichkeit stellt ein über einen Brückengleichrichter an den Plus- und Minusausgang angeschlossener Kondensator dar, dem zur Entladung ein hochohmiger Widerstand parallel geschaltet ist. Bei eingeschalteter Schützspule lädt sich der Kondensator auf die Spitzenspannung der Steuerphase auf und erhöht kurzzeitig seine Spannung bei der Bedämpfung einer Überspannung. Bei ausgeschalteter Schützspule entlädt sich der Kondensator über den Parallelwiderstand (Verlustleistung = Û_{Netz}²/R).

Bei Freilaufkreisen zur Verhinderung von Überspannungen beim Schalten von gleichstrombetriebenen Schützantrieben kann das Ankeröffnen am Stromverlauf detektiert werden. Die Auswertung des genauen Ankeröffnungszeitpunktes erscheint jedoch kaum möglich, da der charakteristische Signalverlauf um etwa den Faktor 5 gegenüber einem auswertbaren Spulenspannungssignal zeitlich verbreitert ist. Bei Ersatz der Freilaufdiode im Freilaufkreis durch einen mikroprozessorgesteuerten Freilauftransistor, dem zur Schaltspannungsbegrenzung eine Zenerdiode (anti-)parallel geschaltet ist, kann der Ausschaltverzug des Schützes verkürzt und ein auswertbares Spulenspannungssignal erzeugt werden.

In Figur 2 wurde das hierzu notwendige Zeitsignal der Schaltspannung an den erstöffnenden Hauptschaltstücken durch Messung der Differenzspannung zwischen einem festen Bezugspotential, wie Null- oder Erdpotential, und dem Potential eines künstlichen Sternpunktes auf der Lastseite des überwachten Schützes generiert. In bestimmten Anwendungsfällen können jedoch in einer Schaltanlage weder ein Nulleiter, noch ein Schutzleiter verfügbar sein. Die Möglichkeit, in diesem Fall auf der Einspeiseseite des Schützes mit einem weiteren künstlichen Sternpunkt ein festes Bezugspotential zu bilden, würde zusätzlichen technischen Aufwand erfordern. Als Alternative kann in den Figuren 4 oder 5 der Kontaktöffnungsbeginn ohne Verwendung eines Null- oder Erdpotentials erfaßt werden.

Gemäß Figur 4 wird das Auftreten einer Schaltspannung als Spannungsabfall in einem Stromzweig der Sternpunktschaltung detektiert. Die gemessene Spannung wird mit einem Hochpaßfilter weiterverarbeitet und liefert eine der Schaltspannung proportionale Ausgangsspannung. Diese kann auf herkömmliche Weise bei Überschreiten eines vorgegeben Schwellwertes das gewünschte Steuersignal des ersten Kontaktöffnungsbeginns erzeugen.

Für die Schaltspannungen (Bogenspannung) gelten folgende Gleichungen:${\text{U}}_{\text{1}} {\text{+ U}}_{\text{2}} {\text{+ U}}_{\text{3}} {\text{= 0 , I}}_{\text{1}} {\text{+ I}}_{\text{2}} {\text{+ I}}_{\text{3}} \text{= 0}$ wobei U(_{1,2,3}) = Strangspannungen, U_{STP} = Sternpunktspannung, I(_{1,2,3}) = Strangströme, U_{B}(_{1,2,3}) = Bogenspannungen, R = ohmsche Last, L = induktive Last bedeuten.

Im Fall eines erstöffnenden Schaltpols sind z.B. U_{B2} und U_{B3} Null und man erhält${\text{U}}_{\text{STP}} {\text{= - U}}_{\text{B1}} \text{/ 3}$

Eingesetzt in obige Gleichungen erhält man für L=0, U:=U_{1,2,3} und I:=I_{1,2,3} die beiden möglichen Meßwerte an einem Stromzweig der Sternpunktschaltung${\text{R * I = U - 2/3 U}}_{\text{B}}$${\text{R * I = U + 1/3 U}}_{\text{B}}$

In der Figur 4 bedeuten 50 ein passives Hochpaßfilter mit Kapazität C_{X} und ohmschen Widerstand R_{X}, über welches eine Einheit 500 zur Bestimmung des Kontaktöffnungszeitpunktes angesteuert wird. Damit wird der Zeitpunkt T_{K} genau ermittelt, ohne daß ein Bezugspotential, wie Null- oder Erdpotential, vorhanden sein müßte. Zur Erfassung des Bogenspannungsanteils wird der störende 50 Hz - Netzspannungsanteil mit einem Hochpaßfilter 50 (z.B. f(-3dB) = 5 ...10 kHz) eliminiert.

Messungen ergeben für einen Aufbau gemäß Figur 4 mit passivem Hochpaßfilter zu einem 16V-Spannungssprung, was der Schaltspannung unmittelbar nach der Kontakttrennung eines Schütz-Brückenkontaktes entspricht, ein Nutzsignal von etwa 1V Amplitude bei einem Restsignal der störenden Netzspannung (220 V∼) von ebenfalls etwa 1V Amplitude. Durch ein aktives Hochpaßfilter, evtl. höherer Ordnung, kann der störende Netzspannungsanteil auf einen vernachlässigbaren Wert reduziert werden.

Zur besseren Unterdrückung des Netzspannungsanteiles in der Meßspannung kann daher statt des passiven Hochpaßfilters 50 aus Figur 4 ein aktives Hochpaßfilter höherer Ordnung oder eine Reihenschaltung aus passivem und aktivem Hochpaßfilter eingesetzt werden.

Mit der Reihenschaltung des passiven Hochpaßfilters 50 kann die Amplitude der Eingangsspannung am aktiven Hochpaßfilter auf zulässige Werte begrenzt werden.

In Figur 5 ist die Schaltung gemäß Figur 4 in der Weise modifiziert, daß an den einen Strang der künstlichen Sternpunktschaltung unmittelbar eine Auswerteeinheit 600 geschaltet ist, die gleichermaßen das Kontaktöffnen und die Netzspannung überwacht. Von den beiden anderen Strängen ist je eine weitere Meßleitung zur Überwachung deren Strangspannung an der Auswerteeinheit angeschlossen. Dabei enthält die Auswerteeinheit 600 passive und/oder aktive Hochpaßfilter zur Erfassung der Schaltspannung des erstöffnenden Schaltkontaktes und darüber hinaus eine elektronische Schaltung zur Erfassung der Strangspannungen der überwachten Stromkreise.

Während anhand der Figuren im wesentlichen die Überwachung von Schützkontakten beschrieben wurde, gelten für die Restlebensdauererfassung an Leistungsschaltern nachfolgende Überlegungen:

Beim betriebsmäßigen Ausschaltvorgang wird mechanische Energie eines Federkraftspeichers in kinetische Energie der bewegten Schaltschloßkomponenten und der Bewegkontakte, sowie in Reibungsarbeit umgewandelt.

Mit der Umsetzung mechanischer in kinetische Energie ist der Bewegungsablauf und damit der Zeitbedarf vom Beginn der Ausschaltbetätigung des Schaltschlosses bis zum Kontaktöffnungsbeginn bestimmt.

Durch den Kontaktabbrand ändert sich die Position des beweglichen Kontaktträgers zum festen Kontaktträger sowohl im Einschaltzustand, als auch im Augenblick der Kontakttrennung, und damit korrespondierend die Position der mit dem beweglichen Kontaktträger gekoppelten Schaltschloßkomponenten. Zu diesen Schaltschloßkomponenten zählt z.B. die Schaltwelle, an der die Bewegkontaktträger gelagert sind, oder der Hebelmechanismus zur Kraftübertragung auf die Schaltwelle und/oder auf die Bewegkontakte.

Bei der Bewegung (Linear- und/oder Rotationsbewegung) der Schaltschloßkomponenten handelt es sich im allgemeinen um eine ungleichförmig beschleunigte Bewegung. Durch den Kontaktabbrand wird, wie durch nachfolgende, einfache Beispiele dargestellt, eine zeitliche Verschiebung Δt des Kontaktöffnungszeitpunktes zu kürzeren Zeiten bewirkt:
1.) Beschleunigte Bewegung mit konstanter Beschleunigung b Laufzeiten t₁, t₂ Laufzeitunterschied Δt = t₁- t₂
   t₁ = Öffnungszeit im Neuzustand der Kontakte
   t₂ = Öffnungszeit der Kontakte mit Materialabbrand
   Wege s₁, s₂ Wegunterschied Δs = s₁ - s₂
   - Δs =: Positionsänderung infolge des Abbrandes, z.B. Dickenänderung der Kontaktauflagen
   - v₁ =: konstruktiv vorgegebene Konstante, z.B. Geschwindigkeit der positionsüberwachten Schaltschloßkomponente im Kontaktöffnungszeitpunkt
   s₁ = ½ b*t₁², s₂ = ½ b*t₂², Δs = ½ b*(t₁² - t₂²) = ½ b*(2t₁ - Δt)*Δt
   Mit v₁ = b*t₁ folgt Δs = (v₁ - ½ b*Δt)*Δt
2.) Gleichförmige Bewegung mit konstanter Geschwindigkeit v₁ s₁ = v₁* t₁, s₂ = v₁*t₂, Δs = v₁*Δt

Bei Werten Δt << t₁, t₂ kann man daher für die ungleichförmg beschleunigte Bewegung beim realen Ausschaltvorgang näherungsweise annehmen Δs ~ Δt bzw. Δs = v₁*Δt, mit der konstruktiv vorgegeben Konstante v₁.

Im folgenden wird der Kontaktdurchdruck mit s bezeichnet, wobei dem Neuzustand der konstruktiv vorgegebene Wert Sₙₑᵤ und dem Lebensdauerende der Mindestdurchdruck Sₘᵢₙ zugeordnet sind.

Bei einer Laufzeitmessung ergeben sich zu den Werten des Kontaktdurchdruckes sₙₑᵤ, s, sₘᵢₙ die zugehörigen Laufzeiten tₙₑᵤ, t und tₘᵢₙ, anhand derer man eine fiktive Geschwindigkeit v₁ einführen kann, mit:${\text{s}}_{\text{neu}} {\text{- s = Δs = v}}_{\text{1}} \text{*Δt(s)}$ bzw.${\text{s}}_{\text{neu}} {\text{- s}}_{\text{min}} {\text{= Δs}}_{\text{max}} {\text{= v}}_{\text{1}} {\text{*Δt}}_{\text{max}}$

Der maximal zulässige Kontaktabbrand Δsₘₐₓ korrespondiert also mit einer maximalen Verschiebung Δtₘₐₓ des Kontaktöffnungszeitpunktes zu kürzeren Laufzeiten.

Um die zeitliche Verschiebung Δt des Kontaktöffnungszeitpunktes zu erhalten, werden Laufzeiten gemessen, deren Endzeitpunkt mit dem Kontaktöffnungszeitpunkt gleichgesetzt ist. Als Anfangszeitpunkt wird der Zeitpunkt gewählt, bei dem eine ausgewählte Komponente des Schaltschlosses eine vorbestimmte Position während des Ausschaltvorganges erreicht. Damit wird zusätzlich erreicht, daß Kurzschlußabschaltungen, bei denen das Kontaktöffnen infolge von Stromkräften bereits vor dem Erreichen der vorbestimmten Schaltschloßposition erfolgt, nicht zur Auswertung des Kontaktabbrandes herangezogen werden. Dadurch wird eine fehlerhafte Auswertung des Kontaktabbrandes bei Kurzschlußabschaltungen vermieden.

Die konstruktiven Eigenschaften des Schaltschlosses bestimmen im Detail die Methode zur Generierung des Anfangszeitpunktes für die Laufzeitmessung. Um bei elektromechanischen Leistungsschaltern eine stabile Einschalt- und Ausschaltposition zu realisieren, ist das Schaltschloß meist in der Funktionsweise eines Kipphebelmechanismus ausgeführt, bei der der Hebelmechanismus bei Positionswechsel eine Totpunktlage zu überwinden hat. Als vorbestimmte Schaltschloßposition zur Erfassung eines Anfangszeitpunktes der Laufzeitmessung wird daher eine Schaltschloßstellung vorgegeben, bei der sich der Hebelmechanismuß zwischen der Totpunktlage und der Endstellung in Ausschaltposition befindet.

Um eine ausreichende Genauigkeit bei der Bestimmung des Kontaktabbrandes bzw. der Restlebensdauer zu erzielen, ist es erforderlich, die den Anfangszeitpunkt charakterisierende Schaltschloßposition auf wenigstens 1/10 mm genau zu erfassen. Da die Geschwindigkeit der positionsüberwachten Schaltschloßkomponente zum Anfangszeitpunkt der Laufzeitmessung kleiner sein wird als zum Endzeitpunkt, ist zu einer Positionsungenauigkeit von 1/10 mm eine Ungenauigkeit der Abbranderfassung von > 1/10 mm zu erwarten.

Die geforderte genaue Positionserfassung läßt sich mit berührungslos arbeitenden, feldabhängigen Positionssensoren, wie induktiven oder kapazitiven Wegsensoren, kaum realisieren. Optische Sensoren sind mit dem Problem der Verschmutzung, z.B. durch den Abbrand, ausgesetzt und daher für die Positionserfassung im Schaltgerät nicht sonderlich geeignet. Als einfache, robuste Einrichtung zur Positionserfassung wird ein elektromechanischer Hilfskontakt vorgeschlagen, welcher von der zu überwachenden Schaltschloßkomponente aufgeschlagen wird. Der Festkontakt dieser Hilfskontakteinrichtung bestimmt die Schlagposition der überwachten Schaltschloßkomponente auf den zugehörigen Bewegkontakt. Hiermit sollte eine reproduzierbare Positionserfassung auf wenigstens 1/10 mm ohne großen Aufwand möglich sein.

Im Neuzustand des Schaltgerätes bzw. bei neuen Schaltkontakten wird nun beim Ausschaltvorgang die Laufzeit tₙₑᵤ erfaßt und in einem geeigneten, nicht flüchtigen Datenspeicher abgespeichert. Mit zunehmendem Kontaktabbrand verkürzt sich die Laufzeit t bis auf einen Wert tₘᵢₙ, der mit dem maximal zulässigen Abbrand Δsₘₐₓ korrespondiert. Mit der konstruktiv vorgebenen Größe Δtₘₐₓ (= tₙₑᵤ - tₘᵢₙ), als maximal zulässiger Laufzeitverkürzung, wird mit einem Mikroprozessor die Restlebensdauer (z.B. in Prozent) bestimmt${\text{Rld[%] = (1 - (Laufzeit(t}}_{\text{neu}} {\text{) - Laufzeit(t))/Δt}}_{\text{max}} \text{)*100.}$

In der obigen Gleichung ist vereinfachend ein linearer Zusammenhang zwischen der Positionsveränderung infolge des Kontaktabbrandes und der Laufzeitänderung angenommen. Unterscheidet sich der Verlauf der Durchdruckänderung aus konstruktiven Gründen deutlich vom Verlauf der Laufzeitänderung, so ändert sich die fiktive Geschwindigkeit v₁ mit der Größe des Kontaktabbrandes. Dies läßt sich näherungsweise berücksichtigen, indem v₁ durch lineare Interpolation aus den konstruktiv vorgegebenen Werten v₁' im Neuzustand und v₁'' am Lebensdauerende gebildet wird:${\text{v}}_{\text{1}} {\text{= v}}_{\text{1}} {\text{'*(Δt}}_{\text{max}} {\text{- Δt) / Δt}}_{\text{max}} {\text{+ v}}_{\text{1}} {\text{''*Δt/Δt}}_{\text{max}} \text{,}$ mit Δt = Laufzeit(tₙₑᵤ) - Laufzeit(t)

Damit ergibt sich als Bestimmungsgleichung für die Restlebensdauer in Prozent:${\text{Rld[%] = (1 - Δt*v}}_{\text{1}} {\text{/Δs}}_{\text{max}} \text{)*100}$ Letztere Gleichung kann mit dem vorhandenen Mikroprozessor ausgewertet werden, so daß die Werte online anzeigbar sind.

## Patentansprüche

1. Verfahren zur Bestimmung von schaltgerätespezifischen Daten an Kontakten in Schaltgeräten, insbesondere von Schützkontakten, und/oder zur Bestimmung von betriebsspezifischen Daten im damit geschalteten Netz, wobei als Ersatzkriterium für den Abbrand der sogenannte Kontaktdurchdruck an der Schaltstrecke erfaßt wird und zur Bestimmung des Abbrandes der Kontaktauflagen der Kontaktstücke jeweils die Durchdruckänderung während des Ausschaltvorganges gemessen und als Restlebensdauer umgerechnet wird, wozu beim Schaltgeräteantrieb aus Anker, Magnetspule und zugehörigem Joch eine Zeitmessung des Ankerweges vom Beginn der Ankerbewegung bis zum Beginn der Kontaktöffnung erfolgt, wobei aus der gemessenen Zeit der Ankerweg und hieraus der Durchdruck bestimmt wird, mit einer Meßwerterfassung des Kontaktöffnens auf der Lastseite des überwachten Schaltgerätes und mit einer Signalgabe des Ankerbewegungsbeginns aus der Spannung der Magnetspule, **dadurch gekennzeichnet, daß** aus den Signalen der Durchdruckerfassung durch Spannungsmessung an der Magnetspule des Schaltgeräteantriebes und an Schaltpolen des Schaltgerätes, insbesondere an einem kunstlichen Sternpunkt, nicht nur der Durchdruck bestimmt, sondern zusätzlich die Schalt-, Betriebs- und Fehlerzustände am Schaltgerät und am elektrischen Netz erfaßt werden.

2. Verfahren nach Anspruch 1, **dadurch gekennzeichnet, daß** der Betriebszustand des Schützantriebes "Elektrisch Ein/Aus" erfaßt wird.

3. Verfahren nach Anspruch 1, **dadurch gekennzeichnet, daß** die Anzahl der Schaltspiele erfaßt wird.

4. Verfahren nach Anspruch 1, **dadurch gekennzeichnet, daß** ein Phasenausfall erfaßt wird.

5. Verfahren nach Anspruch 1, **dadurch gekennzeichnet, daß** ein Netzspannungsausfall erfaßt wird.

6. Verfahren nach Anspruch 1, **dadurch gekennzeichnet, daß** ein Kontaktverschweißen erfaßt wird.

7. Verfahren nach Anspruch 1, **dadurch gekennzeichnet, daß** aus den Signalen der Durchdruckerfassung zusätzlich ein eventuell im Netz vorliegender Kurzschluß abgeleitet wird.

8. Verfahren nach Anspruch 1, 4 und 5, **dadurch gekennzeichnet, daß** durch die Erfassung des Phasenausfalls und/oder des Netzspannungsausfalls fehlerhafte Auswertungen bei der Bestimmung der Restlebensdauer der Schaltkontakte vermieden werden.

9. Verfahren nach Anspruch 1 und 2, **dadurch gekennzeichnet, daß** die Signale für den Schützantrieb "Elektrisch Ein/Aus" einem Mikroprozessor über einen Optokoppler zur weiteren Auswertung zugeführt werden.

10. Verfahren nach Anspruch 1 und 3, **dadurch gekennzeichnet, daß** in einem Mikroprozessor die Anzahl der Signalwechsel "Elektrisch Ein/Aus" aufgezählt werden.

11. Verfahren nach Anspruch 1 und 4, **dadurch gekennzeichnet, daß** ein Phasenausfall im Einschaltzustand des Schützes vom Mikroprozessor erkannt wird.

12. Verfahren nach Anspruch 1 und 5, **dadurch gekennzeichnet, daß** ein Netzspannungsausfall über einen Spannungsteiler am künstlichen Sternpunkt vom Mikroprozessor erkannt wird.

13. Verfahren nach Anspruch 1 und 6, **dadurch gekennzeichnet, daß** das Kontaktverschweißen im Ausschaltzustand des Schützes bei anliegender Netzspannung erkannt wird.

14. Verfahren nach Anspruch 1 und 7, **dadurch gekennzeichnet, daß** ein Kurzschluß durch die Erfassung des magnetischen Feldes mit einer Magneto-Sensorik erkannt wird.

15. Vorrichtung zur Durchführung des Verfahrens nach Anspruch 1 oder einem der Ansprüche 2 bis 14, mit einer Auswerteschaltung und einem Mikroprozessor (105, 205) zur Bestimmung des Kontaktdurchdrucks aus Zeitsignalen, wobei der Mikroprozessor (105, 205) gleichermaßen Signale über den Netzzustand verarbeitet, wozu der Mikroprozessor (105, 205) von Einheiten (180, 190, 500, 600) zur Auswertung der Netzspannung und/oder der Strangspannung angesteuert wird, die Mittel zur Erfassung von Bogenspannungen, insbesondere an einem künstlichen Sternpunkt (S), beinhalten (Fig. 4).

16. Vorrichtung nach Anspruch 15, **dadurch gekennzeichnet, daß** die Mittel zur Erfassung der Bogenspannungen ohne Bezugspotential arbeiten.

17. Vorrichtung nach Anspruch 15, **dadurch gekennzeichnet, daß** einem der Leitungsstränge (L1, L2, L3) am künstlichen Sternpunkt (S) ein Hochpaßfilter (50) zugeordnet ist.

18. Vorrichtung nach Anspruch 17, **dadurch gekennzeichnet, daß** das Filter (50) ein passives Hochpaßfilter ist.

19. Vorrichtung nach Anspruch 17, **dadurch gekennzeichnet, daß** das Filter (50) ein aktives Hochpaßfilter ist.

20. Vorrichtung nach Anspruch 17, **dadurch gekennzeichnet, daß** das Filter (50) eine Reihenschaltung eines passiven und eines aktiven Hochpaßfilters ist.

21. Vorrichtung nach einem der Ansprüche 18 bis 20, d a**durch gekennzeichnet**, daß die Auswerteschaltung zur Bestimmung der Bogenspannung ohne Bezugspotential für die zusätzliche Erfassung der Strangspannungen Meßleitungen zu jedem Leitungsstrang am künstlichen Sternpunkt (S) aufweist.

## Claims

1. Method for the determination of switchgear-specific data at contacts in switchgear, in particular of earthing contacts, and/or for the determination of operation-specific data in the network switched by this switchgear, where the so-called contact resilience at the contact-break distance is sensed as a substitute criterion for the erosion and the change in the contact resilience during the switch-off process is measured in each case in order to determine the erosion of the contact facings of the contact points, and is converted as residual service life, to which end a time measurement of the armature path takes place in the case of the switchgear drive comprising armature, solenoid coil and associated yoke from the beginning of the armature movement up to the beginning of contact opening, in which case the armature path and, from it, the contact resilience are determined from the measured time, with sensing of measuring data for contact opening on the load side of the monitored switchgear and with signalling of the start of armature movement from the voltage of the solenoid coil, **characterised in that** not only the resilience is determined from the resilience sensing signals produced by voltage measurement at the solenoid coil of the switchgear drive and at switching poles of the switchgear, in particular at an artificial star point, but that in addition the switching states, operational states and fault states on the switchgear and in the electrical network are sensed.

2. Method in accordance with Claim 1, **characterised in that** the operational state of the contactor drive is sensed as "Electrical On/Off".

3. Method in accordance with Claim 1, **characterised in that** the number of switching operations is sensed.

4. Method in accordance with Claim 1, **characterised in that** a phase failure is sensed.

5. Method in accordance with Claim 1, **characterised in that** a mains failure is sensed.

6. Method in accordance with Claim 1, **characterised in that** a welding of contacts is sensed.

7. Method in accordance with Claim 1, **characterised in that** a short-circuit which may be present in the network is additionally derived from the resilience sensing signals.

8. Method in accordance with Claims 1, 4 and 5, **characterised in that** incorrect evaluations are avoided during the determination of the residual service life of the switching contacts on account of the sensing of the phase failure and/or the mains failure.

9. Method in accordance with Claims 1 and 2, **characterised in that** the "Electrical On/Off" signals for the contactor drive are fed to a microprocessor by way of an optical coupler for further evaluation.

10. Method in accordance with Claims 1 and 3, **characterised in that** the number of "Electrical On/Off" signal changes is totalled in a microprocessor.

11. Method in accordance with Claims 1 and 4, **characterised in that** a phase failure is detected by the microprocessor when the contactor is switched on.

12. Method in accordance with Claims 1 and 5, **characterised in that** a mains failure is detected by the microprocessor by way of a voltage divider at the artificial star point.

13. Method in accordance with Claims 1 and 6, **characterised in that** a welding of contacts is detected when the contactor is switched off and mains voltage is applied.

14. Method in accordance with Claims 1 and 7, **characterised in that** a short-circuit is detected by the sensing of the magnetic field using a magnetic sensor system.

15. Device for implementation of the method in accordance with Claim 1 or one of Claims 2 to 14, with an evaluation circuit and a microprocessor (105, 205) for determination of the contact resilience from time signals, in which case the microprocessor (105, 205) equally processes signals relating to the network status, to which end the microprocessor (105, 205) is controlled by units (180, 190, 500, 600) for the evaluation of the mains voltage and/or of the phase-to-neutral voltage, which units contain means for sensing arc-drop voltages, in particular at an artificial star point (Figure 4).

16. Device in accordance with Claim 15, **characterised in that** the means for sensing the arc-drop voltages operate without a reference potential.

17. Device in accordance with Claim 15, **characterised in that** a high-pass filter (50) is assigned to one of the cable systems (L1, L2, L3) at the artificial star point (S).

18. Device in accordance with Claim 17, **characterised in that** the filter (50) is a passive high-pass filter.

19. Device in accordance with Claim 17, **characterised in that** the filter (50) is an active high-pass filter.

20. Device in accordance with Claim 17, **characterised in that** the filter (50) is a series connection of a passive high-pass filter and an active high-pass filter.

21. Device in accordance with one of Claims 18 to 20, **characterised in that** the evaluation circuit for determination of the arc-drop voltage without a reference potential has measuring leads for each cable system at the artificial star point (S) to perform the additional sensing of the phase-to-neutral voltages.

## Revendications

1. Procédé pour la détermination de données spécifiques d'appareils de commutation au niveau de contacts situés dans des appareils de commutation, notamment de contacts de sécurité, et/ou pour la détermination de données spécifiques du fonctionnement dans le réseau commuté avec lesdits appareils, dans lequel on détecte comme critère de remplacement pour l'usure la pression dite pression de contact sur la voie de commutation, on mesure pour la détermination de l'usure des appuis de contact des pièces de contact à chaque fois la variation de pression pendant l'opération de coupure et on la transforme en durée de vie restante, ce pour quoi on effectue dans le cas d'un entraînement d'appareil de commutation composé d'un induit, d'une bobine magnétique et d'une culasse associée une mesure de temps du trajet d'induit du début du mouvement d'induit au début de l'ouverture de contact, et on détermine à partir du temps mesuré le trajet d'induit et à partir de là la pression de contact, avec une détection de valeur de mesure de l'ouverture de contact du côté de la charge de l'appareil de commutation surveillé et avec une délivrance de signal du début de mouvement d'induit à partir de la tension de la bobine magnétique, **caractérisé par le fait que**, à partir des signaux de la détection de pression et par une mesure de tension à la bobine magnétique de l'entraînement d'appareil de commutation et aux pôles de commutation de l'appareil de commutation, notamment à un point neutre artificiel, non seulement on détermine la pression mais on détecte en plus les états de commutation, de fonctionnement et d'erreur au niveau de l'appareil de commutation et au niveau du réseau électrique.

2. Procédé selon la revendication 1, **caractérisé par le fait qu'**on détecte l'état de fonctionnement de l'entraînement de contacteur "électriquement marche/arrêt".

3. Procédé selon la revendication 1, **caractérisé par le fait qu'**on détecte le nombre des jeux de commutation.

4. Procédé selon la revendication 1, **caractérisé par le fait qu'**on détecte une panne de phase.

5. Procédé selon la revendication 1, **caractérisé par le fait qu'**on détecte une panne de tension de réseau.

6. Procédé selon la revendication 1, **caractérisé par le fait qu'**on détecte une soudure de contact.

7. Procédé selon la revendication 1, **caractérisé par le fait que**, à partir des signaux de la détection de pression, on déduit en plus un court-circuit éventuellement présent dans le réseau.

8. Procédé selon la revendication 1, 4 et 5, **caractérisé par le fait que**, par la détection de la panne de phase et/ou de la panne de tension de réseau, on évite des évaluations erronées lors de la détermination de la durée de vie restante des contacts de commutation.

9. Procédé selon la revendication 1 et 2, **caractérisé par le fait qu'**on envoie les signaux pour l'entraînement de contacteur "électriquement marche/arrêt" à un microprocesseur par l'intermédiaire d'un coupleur optoélectronique en vue d'une évaluation ultérieure.

10. Procédé selon la revendication 1 et 3, **caractérisé par le fait que**, dans un microprocesseur, on compte le nombre de changements de signal "électriquement marche/arrêt".

11. Procédé selon la revendication 1 et 4, **caractérisé par le fait qu'**une panne de phase est détectée par le microprocesseur lorsque le contacteur est à l'état enclenché.

12. Procédé selon la revendication 1 et 5, **caractérisé par le fait qu'**une panne de tension de réseau est détectée par le microprocesseur par l'intermédiaire d'un diviseur de tension au point neutre artificiel.

13. Procédé selon la revendication 1 et 6, **caractérisé par le fait que** la soudure de contact est détectée lorsque la tension de réseau est présente alors que le contacteur est à l'état coupé.

14. Procédé selon la revendication 1 et 7, **caractérisé par le fait qu'**un court-circuit est détecté par la détection du champ magnétique avec une technique sensorielle magnétique.

15. Dispositif pour la mise en oeuvre du procédé selon la revendication 1 ou selon l'une des revendications 2 à 14, comportant un circuit d'évaluation et un microprocesseur (105, 205) pour la détermination de la pression de contact à partir de signaux temporels, le microprocesseur (105, 205) traitant de la même façon des signaux sur l'état de réseau, ce pour quoi le microprocesseur (105, 205) est commandé par des unités (180, 190, 500, 600) pour l'évaluation de la tension de réseau et/ou de la tension de phase, lesquelles unités contiennent des moyens pour la détection de tensions d'arcs, notamment à un point neutre artificiel (S) (figure 4).

16. Dispositif selon la revendication 15, **caractérisé par le fait que** les moyens pour la détection des tensions d'arcs travaillent sans potentiel de référence.

17. Dispositif selon la revendication 15, **caractérisé par le fait qu'**un filtre passe-haut (50) est associé à l'une des phases de conducteur (L1, L2, L3) au point neutre artificiel (S).

18. Dispositif selon la revendication 17, **caractérisé par le fait que** le filtre (50) est un filtre passe-haut passif.

19. Dispositif selon la revendication 17, **caractérisé par le fait que** le filtre (50) est un filtre passe-haut actif.

20. Dispositif selon la revendication 17, **caractérisé par le fait que** le filtre (50) est un circuit série composé d'un filtre passe-haut passif et d'un filtre passe-haut actif.

21. Dispositif selon l'une des revendications 18 à 20, **caractérisé par le fait que** le circuit d'évaluation pour la détermination de la tension d'arc sans potentiel de référence comporte pour la détection supplémentaire des tensions de phases des conducteurs de mesure vers chaque phase de conducteur au point neutre artificiel (S).
